# FASCICULE DE BREVET EUROPEEN

(11) **EP 0 007 836 B1**
(45) Date de publication et mention de la délivrance du brevet: **29.07.1981**
(21) Numéro de dépôt: 79400464.8
(22) Date de dépôt: 05.07.1979
(51) Int. Cl.: A24C 5/34, G01N 15/08

(54) **Dispositif pour mesurer le tirage d'articles à fumer tels que cigarettes et appareil de mesure combiné incluant un tel dispositif**
Vorrichtung zum Messen des Zuges von Rauchartikeln, wie Zigaretten, und Apparat zum kombinierten Messen mit so einer Vorrichtung
Device for measuring the drawing capacity of smoking articles such as cigarettes, and apparatus for combined measuring including such a device

(30) Priorité: 13.07.1978 FR 7820930; 13.07.1978 FR 7820931
(43) Date de publication de la demande: 06.02.1980
(73) Titulaire: SERVICE D'EXPLOITATION INDUSTRIELLE DES TABACS ET DES ALLUMETTES, F-75340 Paris Cedex 07 (FR)
(72) Inventeur: Flesselles, Jacques, F-45000 Orléans (Loiret) (FR); Buisson, Jean, F-45000 Orléans (Loiret) (FR); Morin, Michel, F-45000 Orléans (Loiret) (FR); Boittin, Jean-Pierre, F-45400 Fleury-les-Aubrais (Loiret) (FR); Tripot, Pierre, F-4500 Orléans (Loiret) (FR); Vallée, Claude, F-45610 Chaingy(Loiret) (FR)
(74) Mandataire: Bloch, Robert

## Description

La présente invention concerne un dispositif pour mesurer le tirage d'articles à fumer de forme cylindrique tels que cigarettes, filtres ou cigarettes avec filtre. L'invention concerne également un appareil pour mesurer différentes caractéristiques physiques desdits articles à fumer incluant un tel dispositif de mesure du tirage.

Le tirage d'une cigarette, ou article analogue, est la caractéristique physique qui mesure l'aptitude du produit à se laisser traverser par un courant d'air qui circule à travers celui-ci dans des conditions déterminées.

C'est une caractéristique essentielle qui intéresse le fabricant puisqu'elle a une incidence importante sur la satisfaction du fumeur.

On connaît par le brevet allemand 1 025 173 un dispositif de mesure du tirage comprenant un corps définissant un alésage pour recevoir une cigarette, le fond de l'alésage formant butée pour la cigarette, au moins une membrane fixée au corps de façon à faire étanchéité lorsqu'une cigarette est introduite dans l'alésage, et une source de dépression.

Ce dispositif connu suppose l'introduction manuelle une à une des cigarettes, puis leur extraction également manuelle, une fois la mesure effectuée. On ne peut donc pas envisager un fonctionnement automatique. En outre, un tel dispositif ne se prête pas à l'intégration au sein d'une chaîne de mesure dans laquelle les cigarettes circulent d'un poste à un autre, car il interrompt la circulation des cigarettes.

La présente invention vise un dispositif dans lequel les déplacements et la mesure sont automatiques, et qui peut se combiner de façon avantageuse avec d'autres dispositifs de mesure pour former une chaîne de mesure.

L'idée directrice de l'invention consiste à donner au dispositif la forme d'un tube vertical dans lequel les articles circulent un à un par gravité et à prévoir des moyens pour arrêter l'article engagé dans le tube et pour réaliser alors la mesure du tirage.

L'invention a plus précisément pour objet un dispositif pour mesurer le tirage d'articles à fumer de forme cylindrique tels que cigarettes, filtres ou cigarettes avec filtre, caractérisé par le fait qu'il comprend un corps tubulaire de diamètre intérieur supérieur à celui desdits articles, disposé verticalement, des moyens pour amener les articles un à un au-dessus du corps et les diriger suivant l'axe du corps, un moyen d'obturation du corps pour arrêter un article dans une position donnée, un moyen pour maintenir l'article dans ladite position en obturant le corps, actionné lorsque le moyen d'obturation est relâché, un moyen d'étanchéification du corps placé en aval du moyen d'obturation, et un orifice formé dans le corps entre le moyen d'obturation et le moyen d'étanchéification et relié à une source d'air sous dépression.

Un cycle de mesure comprend alors quatre phases. Dans la première, l'article est introduit dans le corps tubulaire et il est arrêté par le moyen d'obturation. Dans la seconde phase, le moyen d'obturation est relâché, mais l'article est empêché de descendre dans le corps par le moyen de maintien. Le moyen d'étanchéification est actionné. Dans la trosième phase, qui correspond à la mesure du tirage proprement dite, on applique une dépression par ledit orifice à la chambre ménagée à l'intérieur du corps entre le moyen de maintien et le moyen d'étanchéifica- tion. Enfin, dans la quatrième phase, le moyen de maintien est relâché, de même que le moyen d'étanchéification, et l'article est évacué par gravité.

De manière préférée, le moyen de maintien et le moyen d'obturation sont constitués par des sphincters reliés à une source d'air sous pression et à une source d'air sous dépression.

Dans une forme de réalisation avantageuse, les moyens d'amenée des articles comprennent un tube de transfert pouvant contenir un article, monté rotatif entre une position horizontale, dans laquelle il peut recevoir un article provenant d'un élément de guidage horizontal, et une position verticale, dans laquelle il est aligné avec le corps tubulaire, et une rampe en arc de cercle agencée pour empêcher un article de tomber du tube de transfert au cours de la rotation de celui-ci.

L'invention a également pour objet un appareil combiné pour la mesure des caractéristiques physiques des articles à fumer, caractérisé par le fait qu'il comprend un dispositif de mesure du tirage tel que défini plus haut et un dispositif de mesure amont incorporant ledit élément de guidage, dans lequel les articles circulent suivant un trajet horizontal.

L'appareil de mesure combiné peut comprendre en outre un moyen de transfert pour recueillir un à un les articles évacués par gravité du dispositif du tirage et pour les délivrer en position horizontale.

De façon préférée le moyen de transfert comprend un organe de section rectangulaire capable de recevoir un article, fermé à son extrémité aval, monté rotatif entre une posifion verticale dans laquelle il peut recevoir les articles évacués du dispositif de tirage et une position horizontale, ledit organe étant formé de deux éléments comprenant chacun deux parois perpendiculaires, dont l'un est articulé par rapport à l'autre autour d'une arête, et une butée fixe pour faire pivoter l'élément mobile dans la position horizontale, lequel pivotement permet l'évacuation latérale de l'article.

L'invention sera bien comprise à la lecture de la description suivante, faite en référencé aux dessins annexés.

Dans les dessins
La figure 1 est une vue en coupe du dispositif de tirage selon l'invention, dans une première position,
La figure 2 est analogue à la figure 1, mais pour une seconde position ;
La figure 3 représente schématiquement un appareil de mesure combiné selon l'invention incluant un dispositif de mesure du tirage selon les figures 1 et 2 ;
La figure 4 représente le dispositif de transfert en amont du dispositif de mesure du tirage ;
La figure 5 représente le dispositif de transfert en aval du dispositif de mesure du tirage ;
La figure 6 est une coupe du dispositif de transfert de la figure 5 en position horizontale ;
La figure 7 montre schématiquement les postes de mesure en amont du dispositif de mesure du tirage.

Le dispositif de mesure du tirage des cigarettes représenté aux figures 1 et 2 comporte un tube cylindrique vertical 1 monté sur un bâti non représenté, comportant une ouverture amont 2 et une ouverture aval 3. Sur l'ouverture amont 2 est fixé un guide en forme d'entonnoir pour guider et centrer la cigarette C lors de son introduction dans le dispositif.

Sur la face interne du tube 1, proche de l'ouverture amont 2, est disposé un sphincter (c'est-à-dire une membrane élastique annulaire) amont 5 relié par une buse 6 à une source d'air aspiré, non représentée, par exemple à une pompe à vide, ainsi qu'éventuellement à une source d'air sous pression non représentée.

Adjacent à ce sphincter est disposé un deuxième sphincter, ou sphincter aval 7, relié par une buse 8 à une source d'air sous pression et à une source d'air aspiré, non représentée.

Près de l'ouverture aval 3, et sur la face interne du tube 1, est disposée une vanne à membrane 9 reliée par une buse 10 à une source d'air comprimé et à une source d'air permettant à la membrane 9 de se relâcher.

Entre le sphincter aval 7 et la vanne à membrane 9 est disposée une buse 11 reliée à un organe de mesure de tirage, non représenté ici et de type connu. Cet organe mesure la perte de charge représentée par la cigarette C introduite dans le dispositif.

Le dispositif fonctionne de la manière suivante.

Une cigarette C est introduite par l'ouverture amont 2 dans le tube 1. Elle est centrée par le guide 4.

Comme indiqué à la fig. 1, le sphincter amont 5 est aspiré et laisse le passage libre. Le sphincter aval 7 est sous pression et vient obturer la section du tube 1. La cigarette C repose sur le sphincter aval. Dans cette étape la position de la vanne à membrane 9 est indifférente : elle peut être sous pression ou aspirée.

Lors de la mesure de tirage, -le dispositif se trouve dans la position représentée à la figure 2, la vanne à membrane 9 est mise sous pression (si elle ne l'était pas déjà auparavant) et vient obturer la section du tube 1, assurant l'étanchéification de l'ouverture aval 3 de celui-ci.

Le sphincter amont 5 est mis sous pression, assurant l'étanchéification de l'ouverture amont 2 du tube 1 et maintenant en position la cigarette C.

Simultanément, le sphincter aval 7, qui était sous pression, est relâché ou aspiré.

On met alors en action l'organe de mesure du tirage. Une fois la mesure effectuée et enregistrée, on coupe la pression qui s'exerce sur la vanne à membrane 9, et on aspire les sphincters amont 5 et aval 7.

La cigarette C n'est plus maintenue par le sphincter amont 5 et est évacuée par gravité vers l'ouverture aval3 dont le passage est libre, la vanne à membrane 9 étant relâchée ou aspirée.

On a représenté à la figure 3 un appareil combiné pour mesurer différentes caractéristiques physiques des cigarettes ou articles analogues, qui comprend plusieurs postes de mesure parmi lesquels un dispositif de mesure du tirage tel que décrit ci-dessus.

Suivant la figure 3, l'appareil comporte un bâti vertical 101 sur lequel sont disposés les différents postes de mesure : poste de mesure du poids 102, poste de mesure du diamètre 103, poste de mesure du tirage 104, poste de mesure de la compacité 105.

Le poste 102 est constitué de manière classique d'une balance électronique.

Le poste 103 est constitué d'un anneau de mesure du diamètre du type classique.

Le poste 104 est constitué par le dispositif décrit ci-dessus en référence aux figures 1 et 2.

Le poste 105 peut être un dispositif de type usuel ; de préférence ce sera un dispositif analogue à celui qui a fait l'objet de la demande de brevet français n° 78 20 929.

Tous ces dispositifs, mis à part le poste 104 et éventuellement le poste 105, étant de type classique, ne sont pas décrits en détail dans la présente demande.

L'ensemble des informations de mesure fournies par les différents postes sont centralisées et enregistrées sur un poste de traitement d'informations de type usuel.

L'appareil ainsi constitué se décompose en une première section dans laquelle les cigarettes réalisent un parcours horizontal, et qui comprend le poste de pesage 102 et le poste de mesure du diamètre 103, une deuxième section dans laquelle les cigarettes effectuent un parcours vertical, et qui correspond au poste de mesure du tirage 104, et une troisième section dans laquelle les cigarettes sont de nouveau eh position horizontale, et qui correspond au poste de mesure de la compacité 105.

Au-dessus du poste de pesage 102 est disposée une trémie 106 qui reçoit les cigarettes C que j'on désire contrôler et qui les délivre, une par une, au poste de pesage 102 par l'intermédiaire d'un tambour à alvéoles non représenté.

Suivant la figure 4, le dispositif de transfert qui permet de passer du parcours horizontal au parcours vertical est constitué par un tube 107 fixé sur un disque 108 monté rotatif autour de son axe 109 par rapport au bâti. Une rampe 110, fixée au bâti 101, est prévue pour empêcher la chute de la cigarette hors de son parcours normal lors de la rotation du disque 108.

Suivant la figure 5, le dispositif de transfert qui permet de passer du parcours vertical au parcours horizontal est constitué par un tube 111 de section quadrangulaire fixé sur un disque 112 monté rotatif autour de son axe 13 par rapport au bâti 101.

La structure particulière du tube 111 est décrite en se référant à la figure 6 où ledit tube, en position horizontale, est représenté en coupe.

Le tube 111 est composé de deux parties, à savoir un élément fixe et un élément mobile par rapport à l'élément fixe. L'élément fixe 114 comprend le fond et la paroi latérale postérieure du tube 111. Sur l'arête supérieure de l'élément fixe est articulé l'élément mobile 115 constitué de la paroi supérieure et de la paroi antérieure du tube 111. Solidaire de l'élément mobile 115, et fixée près de l'articulation de celui-ci, est prévue une paroi 116 parallèle à la paroi antérieure du tube 111.

L'élément mobile 115 est fermé à son extrémité aval par une paroi 117 qui est prolongée à sa partie supérieure postérieure par un doigt 118 qui coopère avec une butée 119, fixée sur le bâti 101 pour provoquer l'ouverture du tube, lorsqu'il est en position horizontale, par pivotement de l'élément mobile.

Sur la figure 7, entre le poste de pesée 102 et le poste de mesure du diamètre 103, est représenté de manière schématique un organe de barrage de fluide. Il est constitué d'une glissière 120, en forme de V, dont les parois comportent une série d'ouvertures 121, reliées à une source d'air sous pression non représentée. Les ouvertures 121 sont disposées sur une ligne inclinée sur l'horizontale d'environ 60°, de façon à ce que l'air sortant des ouvertures 121 soit dirigé vers le poste de mesure du diamètre 103.

L'appareil fonctionne de la manière suivante.

Une cigarette Cₙ, extraite de la trémie 106, est disposée sur le support de la balance du poste de pesée 102. Une fois la mesure du poids effectuée, la cigarette Cₙ est déplacée par un poussoir 122 vers le poste de mesure du diamètre 103 et introduite dans l'anneau de mesure.

Lorsque le poussoir 122 est revenu à son point de départ, une cigarette Cₙ₊₁ est extraite de la trémie pour être déposée au poste de pesée 102.

La mesure du poids de la cigarette Cₙ₊₁ et la mesure du diamètre de la cigarette Cₙ s'effectuent en même temps. La mesure du diamètre s'effectuant avec de l'air sous pression, de l'air parasite peut s'échapper de l'anneau de mesure du poste 103 et venir perturber la balance du poste 2. Pour remédier à cet inconvénient, on met alors en communication les ouvertures 121 ménagées dans la glissière 120 avec une source d'air sous pression. La disposition des ouvertures 121, placées sur une ligne inclinée d'environ 60° sur l'horizontale et dirigées vers le poste 103, fait que l'air est dirigé vers le poste 103 et forme ainsi un barrage à l'air qui pourrait sortir de l'anneau de mesure.

Une fois ces deux mesures effectuées, le poussoir 122 déplace vers le poste 103 la cigarette Cₙ₊₁ qui pousse la cigarette Cₙ dans le tube de transfert 107 en position horizontale. Le disque 108 effectue une rotation, dans le sens de la flèche, de 90° autour de son axe 109. Au fur et à mesure de la rotation la cigarette Cₙ descend et son extrémité vient buter sur la rampe 110 qui la guide jusqu'à ce qu'elle soit en position verticale où elle tombe, sous l'effet de son propre poids, dans le poste de mesure du tirage 104.

Le disque 108 effectue en sens inverse une rotation de 90° et ramène le tube 107 à sa position de départ. En même temps, le pousseur 122 est lui aussi revenu à sa position de départ et une nouvelle cigarette Cₙ₊₂ est amenée au poste de pesée.

De manière simultanée, sont alors effectuées : sur la cigarette Cₙ la mesure du tirage, sur la cigarette Cₙ₊₁ la mesure du diamètre et sur la cigarette Cₙ₊₂ la mesure du poids.

Une fois ces mesures effectuées, la cigarette Cₙ₊₂ est déplacée vers le poste 103 d'où elle pousse la cigarette Cₙ₊₁ dans le tube de transfert 107. En même temps, la cigarette Cₙ est libérée du poste de mesure du tirage 104 d'où elle tombe dans le tube de transfert 111 où elle est retenue par la paroi de fermeture 117.

Le disque 112 effectue alors une rotation, dans le sens de la flèche, de 90° autour de son axe 113. Au cours de cette rotation, le tube 111 passe de la position verticale à la position horizontale et la cigarette Cₙ qu'il renferme, se retrouve également en position horizontale sur l'élément fixe 114.

En arrivant à cette position horizontale le doigt 118, solidaire de l'élément mobile 115, vient appuyer sur la butée 119. Le mouvement a pour effet de soulever l'élément mobile 115 qui est articulé sur l'élément fixe 114. On provoque ainsi l'ouverture du tube et l'expulsion de la cigarette Cₙ qui se trouve projetée vers l'avant sous l'impulsion donnée par la paroi 116 qui, solidaire de l'élément mobile 115, a également pivoté vers le haut. La cigarette Cₙ est alors amenée dans le poste de mesure de compacité 105.

Simultanément, la cigarette Cₙ₊₁, transférée par le tube 107, est arrivée dans le poste de mesure du tirage 104, et une nouvelle cigarette Cₙ₊₃ a été amenée au poste de pesée 102.

Quatre mesures sont alors effectuées simultanément : sur la cigarette Cₙ la mesure de la compacité, sur la cigarette Cₙ₊₁ la mesure du tirage, sur la cigarette Cₙ₊₂ la mesure du diamètre et sur la cigarette Cₙ₊₃ la mesure du poids.

Une fois la mesure de la compacité effectuée sur la cigarette Cₙ, celle-ci est évacuée du poste 105, et un nouveau cycle peut commencer.

Un tel appareil permet de contrôler automatiquement des lots de cigarettes en ne demandant qu'une seule personne pour sa conduite et en effectuant, à cadence rapide, un certain nombre de mesures. Il permet également d'enregistrer et de centraliser le résultat de chaque mesure obtenu pour chaque cigarette.

## Revendications

1. Dispositif pour mesurer le tirage d'articles à fumer de forme cylindrique tels que cigarettes, filtres ou cigarettes avec filtre, comportant un corps tubulaire (1), disposé verticalement, de diamètre intérieur supérieur à celui desdits articles, caractérisé par le fait qu'il comprend des moyens pour amener les articles un à un au-dessus du corps et les diriger suivant l'axe du corps, un moyen d'obturation (7) du corps pour arrêter un article dans une position donnée, un moyen (5) pour maintenir l'article dans ladite position en obturant le corps, actionné lorsque le moyen d'obturation est relâché, un moyen (9) d'étan- chéification du corps placé en aval du moyen d'obturation, et un orifice (11) formé dans le corps entre le moyen d'obturation et le moyen d'étanchéification et relié à une source d'air sous dépression.

2. Dispositif selon la revendication 1, caractérisé par le fait que le moyen de maintien (5) et le moyen d'obturation (7) sont constitués par des sphincters reliés à une source d'air sous pression et à une source d'air sous dépression.

3. Dispositif selon l'une des revendications 1 et 2, caractérisé par le fait que les moyens d'amenée des articles comprennent un tube de transfert (107) pouvant contenir un article, monté rotatif entre une position horizontale, dans laquelle il peut recevoir un article provenant d'un élément de guidage horizontal, et une position verticale, dans laquelle il est aligné avec le corps tubulaire (1), et une rampe (110) en arc de cercle agencée pour empêcher un article de tomber du tube de transfert au cours de la rotation de celui-ci.

4. Appareil combiné pour la mesure des caractéristiques physiques des articles à fumer, caractérisé par le fait qu'il comprend un dispositif (104) de mesure du tirage selon la revendication 3 et un dispositif (103) de mesure amont incorporant ledit élément de guidage, dans lesquel les articles circulent suivant un trajet horizontal.

5. Appareil selon la revendication 4, caractérisé par le fait qu'il comprend un moyen de transfert pour recueillir un à un les articles évacués par gravité du dispositif de tirage et pour les délivrer en position horizontale.

6. Appareil selon la revendication 5, caractérisé par le fait que le moyen de transfert comprend un organe (111) de section rectangulaire capable de recevoir un article, fermé à son extrémité aval, monté rotatif entre une position verticale dans laquelle il peut recevoir les articles évacués du dispositif de tirage et une position horizontale, ledit organe étant formé de deux éléments (114, 115) comprenant chacun deux parois perpendiculaires, dont l'uri est articulé par rapport à l'autre autour d'une arête, et une butée (119) fixe pour faire pivoter l'élément mobile dans la position horiiontale, lequel pivotement permet l'évacuation latérale de l'article.

7. Appareil selon la revendication 4, caractérisé par le fait que ledit poste (103) amont est un anneau de mesure du diamètre fonctionnant avec de l'air sous pression, un autre poste (102) de mesure est prévu en amont de cet anneau de mesure, les articles passant de ce poste à l'anneau de mesure suivant un parcours horizontal, et un moyen est prévu pour diriger un jet d'air entre ce poste et l'anneau de mesure.

8. Appareil selon la revendication 7, caractérisé par le fait que le jet d'air est incliné à 60° par rapport à l'horizontale.

## Claims

1. Device for measuring the draw of smoking articles of cylindrical form, such as cigarettes, filters or filter cigarettes, comprising a tubular body(l), disposed vertically, of inner diameter larger than that of said articles, characterised in that it comprises means for conducting the articles one by one above the body and directing them along the axis of the body, means (7) for obturating the body to stop an article in a given position, means (5) for holding the article in said position by obturating the body, actuated when the obturation means is released, means (2) for rendering tight the body placed downstream of the obturation means, and an orifice (11) formed in the body between the obturation means and the tighting means and connected to a source of air under depression.

2. Device according to Claim 1, characterised in that the holding means (5) and the obturation means (7) are constituted by sphincter-shaped elements connected to a source of air under pressure and to a source of air under depression.

3. Device according to one of Claims 1 and 2, characterised in that the means for conducting the articles comprises a transfer tube (107) which may contain an article, mounted to rotate between a horizontal position, in which it may receive an article coming from a horizontal guiding element, and a vertical position in which it is aligned with the tubular body (1) and a ramp (110) in the form of an arc of circle arranged to prevent an article from falling from the transfer tube in the course of rotation thereof.

4. Combined apparatus for measuring the physical characteristics of smoking articles, characterised in that it comprises a device (104) for measuring the draw according to claim 3, and an upstream measuring device (103) incorporating said guiding element, in which the articles circulate along a horizontal path.

5. Apparatus according to Claim 4, characterised in that it comprises a transfer means for collecting, one by one, the articles evacuated by gravity from the draw device and for delivering them in horizontal position.

6. Apparatus according to Claim 5, characterised in that the transfer means comprises a member (111) of rectangular section capable of receiving an article, closed at its downstream end mounted to rotate between a vertical position in which it may receive the articles evacuated from the draw device and a horizontal position, said member being formed by two elements (114, 115) each comprising two perpendicular walls, one of which is articulated with respect to the other about an edge, and a fixed stop (113) to cause the mobile element to pivot in the horizontal position, which pivoting allows the lateral evacuation of the article.

7. Apparatus according to Claim 4, characterised in that said upstream station (103) is a ring for measuring the diameter functioning with air under pressure, another measuring station (102) is provided upstream of this measuring ring, the articles passing from this station to the measuring ring along a horizontal path, and a means is provided to direct a jet of air between this station and the measuring ring.

8. Apparatus according to Claim 7, characterised in that the jet of air is inclined at 60° with respect to the horizontal.

## Patentansprüche

1. Einrichtung zum Messen des Zuges von Rauchwaren zylindrischer Form, wie Zigaretten, Filter und Filterzigaretten, mit einem vertikal angeordneten Rohrkörper (1), dessen innerer Durchmesser größer ist als der Durchmesser der genannten Artikel, dadurch gekennzeichnet, daß sie Einrichtungen zum einzelnen Zuführen der Artikel von oben her zum Körper und zum Führen der Artikel in Achsrichtung des Körpers aufweist, eine Verschließeinrichtung (7) für des Körper, um einen Artikel in einer bestimmten Stellung anzuhatten, eine Einrichtung (5) zum Festhalten des Artikels in der genannten beim Verschließen erreichten Stellung, die beim Lösen der Verschließeinrichtung betätigt wird, eine unterhalb der Verschließeinrichtung vorgesehene Abdichteinrichtung (9) für den Körper und eine im Körper zwischen der Verschließeinrichtung und der Abdichteinrichtung vorgesehene Öffnung (11), die mit einer Unterdruckluftquelle verbunden ist.

2. Einrichtung nach Anspruch 1, dadurch gekennzeichnet, daß die Festhalteeinrichtung (5) und die Verschließeinrichtung (7) aus mit einer Druckluftquelle und mit einer Unterdruckluftquelle verbundenen ringförmigen elastischen Membranen bestehen.

3. Einrichtung nach einem der Ansprüche 1 und 2, dadurch gekennzeichnet, daß die Einrichtungen zum Zuführen der Artikel ein Zuführungsrohr (107) aufweisen, das einen Artikel aufnehmen kann, welches Rohr zwischen einer horizontalen Stellung, in der es einen aus einem horizontalen Führungselement zugeführten Artikel aufnehmen kann, und einer vertikalen Stellung, in der es mit dem Rohrkörper (1) fluchtet, drehbar ist, und eine kreisbogenförmige Rampe (110), um die Artikel daran zu hindern, während der Drehung des Zuführungsrohres aus diesem zu fallen.

4. Kombinierter Apparat zum Messen der physikalischen Charakteristika von Rauchwaren, dadurch gekennzeichnet, daß er eine Einrichtung zum Messen des Zuges (104) nach Anspruch 3 enthält und eine darüber angeordnete MeBeinrichtung (103) mit dem genannten Führungselement, in der die Artikel in einer horizontalen Bahn zirkulieren.

. 5. Apparat nach Anspruch 5, dadurch gekennzeichnet, daß er eine Überführeinrichtung enthält, um die durch ihre Schwere aus der Zugmeßeinrichtung freigegebenen Artikel nacheinander aufzunehmen und sie in eine horizontale Stellung überzuführen.

6. Apparat nach Anspruch 5, dadurch gekennzeichnet, daß die Überführeinrichtung einen im Querschnitt rechteckigen, an seinem unteren Ende geschlossenen und zur Aufnahme eines Artikels geeigneten Teil_{'}(111), welche zwischen einer vertikalen Position, in der er die von der ZugmeBeinrichtung freigegebenen Artikel aufnehmen kann, und einer horizontalen Position drehbar ist, und der aus zwei Elementen (114, 115) mit je zwei aufeinander senkrechten Wänden gebildet ist, wobei das eine Element mit dem anderen an einer Kante gelenkig verbunden ist, und einen festen Anschlag (119) aufweisen, damit das bewegliche Element in der horizontalen Stellung gedreht werden kann, welche Drehung die seitliche Freigabe des Artikels ermöglicht.

7. Apparat nach Anspruch 4, dadurch gekennzeichnet, daß die genannte obere Meßeinrichtung (103) ein mittels Druckluft arbeitender Ring zum Messen des Durchmessers ist und daß eine weitere Meßstelle (102) vor diesem Meßring vorgesehen ist, wobei die von dieser Meßstelle zum Meßring bewegten Artikel einer horizontalen Bahn folgen und eine Einrichtung vorgesehen ist, um einen Luftstrom zwischen diese Meßstelle und dem Meßring zu lenken.

8. Apparat nach Anspruch 7, dadurch gekennzeichnet, daß der Luftstrom um 60° im Verhältnis zur Horizontalen geneigt ist.
